# NEUE EUROPÄISCHE PATENTSCHRIFT

(11) **EP 1 020 608 B2**
(45) Veröffentlichungstag und Bekanntmachung des Hinweises auf die Entscheidung über den Einspruch: **18.09.2013**
(45) Hinweis auf die Patenterteilung: 11.08.2004
(21) Anmeldenummer: 99100686.7
(22) Anmeldetag: 15.01.1999
(51) Int. Cl.: E06B 3/26

(54) **Verbundprofil für Rahmen von Wandelementen, Türen und Fenstern**
Composite profile for frames of wall elements, doors and windows
Profilé composite pour cadres d'éléments de paroi, portes et fenêtres

(43) Veröffentlichungstag der Anmeldung: 19.07.2000
(62) Teilanmeldung aus: 04007139.1
(73) Patentinhaber: Forster Rohr- & Profiltechnik AG, 9320 Arbon (CH)
(72) Erfinder: Peter, Ruedi, 9038 Rehetobel (CH)
(74) Vertreter: Hepp Wenger Ryffel AG

(56) Entgegenhaltungen:
- EP-A- 0 523 694
- CH-A- 444 444
- DE-A- 3 224 001
- DE-A- 3 324 210
- DE-U- 9 422 023

## Beschreibung

Die Erfindung betrifft ein Verbundprofil für Rahmen von Wandelementen, Türen und Fenstern gemäss dem Oberbegriff des unabhängigen Anspruchs 1.

Solche Verbundprofile finden beispielsweise als Feuerschutzelemente bei Gebäuden Anwendung.

Üblicherweise bestehen solche Verbundprofile aus zwei parallel zueinander verlaufenden und im Abstand zueinander miteinander verbundenen Metallprofilen, beispielsweise Rohren oder Vierkantprofilen. Dazwischen ist eine oder mehrere Isolationsschicht gehalten.

Beispielsweise aus der DE PS 33 24 210 ist ein Verbundprofil bekannt, bei dem die beiden aus schweißbarem Material bestehenden Metallrohre über Metallstege aus schweißbarem Material miteinander verbunden sind. Die Stege durchsetzen die dazwischenliegende Isolationsschicht.

Die Metallstege, welche beispielsweise Bolzen oder Rohrstücke sein können, sind beiderseits an der der Isolationsschicht zugewandten Seite der Profile durch Widerstandsschweißen befestigt. Eine vollautomatisierbare Montage ist damit möglich. Der Wärmedurchgang durch die Bolzen stellt ein Problem dar. Damit die beiden Profile ausreichend stark miteinander verbunden sind, werden die Bolzen überdimensioniert. Damit ist eine gute Verbindung sichergestellt, auch wenn aufgrund von Ungenauigkeiten einzelne Bolzen nicht verschweißt sind. Dadurch wird aber der Wärmedurchgang erhöht.

Aus der EP 523 694 ist es zum Erhöhen des Isolationseffekts bekannt, anstelle einer einzelnen zwei Isolationen zwischen den Profilen anzuordnen.

Solche, wie auch aus DE 32 24 001, bekannten Verbundprofile weisen aber verschiedene Nachteile auf. So können einige davon die immer höheren Anforderungen an Feuerschutzbauteile nicht mehr erfüllen.

Es ist deshalb eine Aufgabe der vorliegenden Erfindung, die Nachteile des Bekannten zu vermeiden, insbesondere also ein Verbundprofil für Rahmen von Wandelementen, Türen oder Fenstern zu schaffen, welches einen optimalen Schutz gegen Wärme und/oder Feuer bieten, welches einfach herstellbar ist und welches hinsichtlich der Handhabung und der Konstruktion optimiert ist.

Erfindungsgemäss werden diese Aufgaben bei einem Verbundprofil durch die Merkmale des kennzeichnenden Teils des unabhängigen Anspruchs gelöst.

Das Verbundprofil besteht aus wenigstens zwei Metallprofilen, die miteinander verbunden und auf Abstand zueinander gehalten sind. Dabei wird ein Zwischenraum zwischen den Profilen gebildet. Der Zwischenraum ist mit einem feuer- und/oder temperaturbeständigen Isolationsmaterial ausgefüllt.

Erfindungsgemäss ist die Oberfläche des Isolationsmaterials auf wenigstens einer Seite des Verbundprofils bezogen auf die seitliche Oberfläche der Metallprofile nach innen versetzt angeordnet. Dadurch wird zwischen den Oberflächen der Metallprofile eine Vertiefung gebildet.

Die Vertiefung ist in verschiedener Hinsicht vorteilhaft, wie nachfolgend ausgeführt wird.

Je nach Anwendungszweck ist es sinnvoll, die Vertiefung auf einer oder auch auf beiden Seiten des Verbundprofils vorzusehen.

Zur Erhöhung der Schutzwirkung in einem Brandfall wird häufig ein aufschäumender Baustoff eingesetzt. Der Baustoff dehnt sein Volumen bei erhöhter Temperatur auf bis das zwölffache aus, wodurch eine bessere Abdichtung der Profile im Brandfall erfolgt.

Ein erster Vorteil der Vertiefung besteht darin, dass ein solcher aufschäumender Baustoff in die Vertiefung eingesetzt werden kann. Durch die nach innen versetzte Anordnung des Isolationsmaterials ist der Baustoff geschützt. Zum Schutz kann zusätzlich auf der Oberseite des Baustoffes eine Schutzfolie, beispielsweise aus PVC angeordnet sein.

Der Vorteil dieser Anordnung besteht darin, dass der Baustoff bei der Handhabung der Profile nicht beschädigt, abgekratzt oder herausgelöst wird.

Die Dicke des aufschäumenden Baustoffs wird vorteilhaft der Tiefe der Vertiefung angepasst.

Ein weiterer Vorteil der Vertiefung ergibt sich bei Verbundprofilen für Türen oder Fenstern in Kombination mit einem Schloss und mit Schließblechen. Aufgrund der Vertiefung an der Oberfläche des Isolationsmaterials können Schließbleche und das Schloss bezüglich der Oberfläche der Profile tiefer angeordnet werden. Diese Anordnung ist günstig im Hinblick auf Probleme beim Stich. Bei zu nahe aneinanderliegenden Schloss- und Schließblechen besteht die Gefahr, dass beim Öffnen bzw. beim Schließen der Türen die beiden Teile sich aufgrund der Rotationsbewegung berühren. Aufgrund der vertieften Anordnung tritt dieses Problem nicht auf.

Die beiden Metallprofile des Verbundprofils werden vorteilhaft durch mit der Oberfläche der Profile verschweißte Bolzen zusammengehalten. Gemäß einem weiteren Aspekt der Erfindung lässt sich die Wärme- und Feuerfestigkeit erhöhen, bzw. der Wärmedurchgang reduzieren, wenn der Durchmesser der Metallbolzen kleiner als 4 mm gewählt und weniger als 10 Metallbolzen pro Laufmeter des Verbundprofiles angeordnet werden. Gegenüber bekannten Verbundprofilen wird damit die totale Bolzenfläche pro Laufmeter des Profils drastisch reduziert. Damit können bei gleichzeitiger Materialersparnis die Brandwerte deutlich verbessert werden. Es hat sich überraschend gezeigt, dass bei verringerter Querschnittsfläche und Bolzenzahl die Schweißqualität verbessert wird. Damit kann die geforderte Festigkeit unter Reduktion des Wärmedurchgangs erzielt werden. Es wird ausdrücklich darauf hingewiesen, dass eine derartige Reduktion der Zahl und der Querschnittsfläche der Verbindungsbolzen auch in einem anderen Zusammenhang, insbesondere ohne die vertiefte Anordnung des Isolationsmaterials vorteilhaft sein kann.

Gemäss noch einem weiteren Aspekt der Erfindung werden die Metallprofile in ihrem Innern mit einem Isolationsmaterial gefüllt. Damit können die Brandwerte zusätzlich erhöht werden.

In einem bevorzugten Ausführungsbeispiel besteht das Isolationsmaterial aus in die Profile eingeschobenen Isolationsstreifen. Die Isolationsstreifen können vor der Montage des Verbundprofiles in die Metallprofile eingeschoben werden. Damit die Isolationsstreifen in ihrer Lage gehalten werden, wird die Oberfläche der Metallprofile vorzugsweise deformiert, beispielsweise mit einer Körnung versehen.

Noch höhere Brandklassen können ausserdem durch Ausbildung der Profile und/oder der Verbindungsbolzen aus Edelstahl erzielt werden.

Die Erfindung wird im folgenden anhand der Zeichnungen und in Ausführungsbeispielen näher erläutert. Es zeigen:
- Figur 1: einen Querschnitt durch ein Verbundprofil,
- Figur 2: einen Querschnitt durch ein Verbundprofil mit einem aufschäumenden Baustoff,
- Figur 3: einen Querschnitt durch ein Verbundprofil mit sichtbaren Verbindungsbolzen,
- Figur 4: einen Querschnitt durch ein Verbundprofil mit Metallprofilen mit einem Isolationsmaterial, und
- Figur 5: einen Querschnitt durch zwei Verbundprofile im Bereich eines Schlosses.

Figur 1 zeigt ein Verbundprofil 1, welches im wesentlichen aus zwei Metallprofilen 2, 3 und einem Isolationsmaterial 5 besteht. Die Metallprofile 2, 3 sind im Abstand A miteinander verbunden. Dadurch wird zwischen den Metallprofilen 2, 3 ein Zwischenraum 4 gebildet. Das Isolationsmaterial 5 ist im Zwischenraum 4 angeordnet.

Die Oberfläche 6, 7 des Isolationsmaterials 5 ist bezüglich der seitlichen Oberflächen 8, 9 der Metallprofile 2, 3 nach innen versetzt. Damit wird eine Vertiefung 10 gebildet.

Die Breite b des Isolationsmaterials 5 wird also kleiner gewählt als die Breite B der Metallprofile 2, 3, wodurch eine Vertiefung 10 mit einer Tiefe t entsteht. In Figur 1 ist die Vertiefung 10 beidseitig angebracht. Selbstverständlich ist es auch denkbar, nur auf einer Seite des Verbundprofils 1 eine Vertiefung vorzusehen.

In Figur 2 ist ein anderes Ausführungsbeispiel gezeigt. Das Verbundprofil 1 gemäss Figur 2 kann beispielsweise für ein Fenster oder für eine Türe vorteilhaft eingesetzt werden.

In dem Ausführungsbeispiel gemäss Figur 2 ist in die Vertiefung 10 ein aufschäumender Baustoff 11 eingesetzt. Als Baustoff wird beispielsweise ein Kerafix® Blähpapier eingesetzt. Die Dicke d des Baustoffes 11 entspricht im wesentlichen der Tiefe t der Vertiefung 10. Im Ausführungsbeispiel beispielsweise 2,5 mm.

Zum mechanischen Schutz und zum Schutz gegen Feuchtigkeit kann der Baustoff 11 mit einer PVC-Schutzschicht 12 versehen sein.

Dank der vertieften Anordnung und der PVC-Schutzschicht 12 ist eine mechanische Beschädigung oder ein Wegreissen des Baustoffs 11 während der Handhabung, beispielsweise während der Montage des Verbundprofils 1 wirkungsvoll verhindert.

In Figur 3 ist detailliert die Verbindung zwischen den beiden Profilen 2, 3 gezeigt. Verbindungsbolzen 15 sind je auf die der Isolation 5 zugewandte Seite der Profile 2, 3 aufgeschweisst. Typischerweise wird der Durchmesser D der Bolzen klein gewählt, beispielsweise 4 mm. Vorteilhaft werden die Metallprofile 2, 3 mit etwa 10 Bolzen pro Laufmeter des Verbundprofils 1 zusammengehalten.

Die Verbindungsbolzen 15 werden vorteilhaft durch Widerstandsschweißen an den Metallprofilen 2, 3 angebracht.

Zuerst werden die Bolzen auf einem ersten Profil 2 aufgeschweißt, anschliessend wird das Isolationsmaterial darübergelegt und schließlich wird das zweite Profil 3 am anderen Ende der Bolzen 15 angeschweißt.

Aufgrund der elektrischen Leitfähigkeit der Metallprofile 2, 3 und der Bolzen 15 eignet sich Buckelschweißen besonders gut.

In Figur 4 ist ein weiterer Aspekt gezeigt. Die Profile 2, 3 sind gemäss Figur 4 ausserdem mit einem Isolationsmaterial 20 gefüllt. Denkbar ist beispielsweise ein Streifen aus Fermacell®.

Der Isolationsstreifen 20 kann vor der Montage des Verbundprofils 1 bereits in die Metallprofile 2, 3 eingesetzt werden. Damit der Isolationsstreifen 20 sich während des Zusammenbaus des Verbundprofils 1 nicht mehr verschiebt, kann auf der Oberfläche eine oder mehrere Körnungen 21 vorgesehen sein, die den Isolationsstreifen 20 fixieren.

In Figur 5 sind zwei Verbundprofile 1, 1' gezeigt, welche eine Fassung für eine Tür bzw. einen Türrahmen bilden.

Die Verbundprofile 1, 1' sind im wesentlichen identisch aufgebaut.

An beiden Profilen ist im Bereich der Vertiefung 10, 10', die durch die nach innen versetzte Anordnung des Isolationsmaterials 5 gebildet wird, ein aufschäumender Baustoff 11 angeordnet (siehe auch Figur 2).

Ein Türschloss 13 ist in der Tür angeordnet. Am Türrahmen ist ein Schließblech 14 vorgesehen. Dank der nach innen versetzten Anordnung des Isolationsmaterials 5 kann das Schloss 13 und das Schließblech 14 ebenfalls vertieft angeordnet werden, so dass Schloss und Schließblech sich beim Öffnen bzw. Schließen der Türe nicht berühren.

Als Isolationsmaterial 5 wird beispielsweise Supalux S® oder Promatect H eingesetzt. Die Verbindungsbolzen 15 und die Metallprofile 2, 3 bestehen aus Stahl, oder auch aus Edelstahl.

## Patentansprüche

1. Verbundprofil (1) für Rahmen von Wandelementen, Türen oder Fenstern,
mit wenigstens zwei Metallprofilen (2, 3), bestehend aus Stahl die miteinander verbunden und auf Abstand (A) zueinander gehalten sind, wobei zwischen den Metallprofilen (2, 3) ein Zwischenraum (4) gebildet wird,
und mit einem feuer- und/oder hitzebeständigen Isolationsmaterial (5), welches in dem Zwischenraum (4) angeordnet ist, wobei
die Oberfläche (6, 7) des Isolationsmaterials auf wenigstens einer Seite des Verbundprofiles (1) bezogen auf die seitliche Oberfläche (8, 9) der Metallprofile (2, 3) nach innen versetzt angeordnet ist, wodurch zwischen den Oberflächen (8, 9) der Metallprofile (2, 3) eine Vertiefung (10) gebildet wird, und dass in die Vertiefung (10) ein bei erhöhter Temperatur aufschäumender Baustoff (11) eingesetzt ist, **dadurch gekennzeichnet, dass** im Bereich der Vertiefung (10) Schließelemente, insbesondere ein Türschloss (13) oder ein Schließblech (14) angeordnet sind.

2. Verbundprofil nach Anspruch 1, **dadurch gekennzeichnet, dass** die Oberfläche (6, 7) des Isolationsmaterials auf beiden Seiten des Verbundprofils (1) nach innen versetzt angeordnet ist.

3. Verbundprofil nach Anspruch 1 oder 2, **dadurch gekennzeichnet, dass** die Dicke (d) des aufschäumenden Baustoffs (11) etwa der Tiefe (t) der Vertiefung (10) entspricht.

4. Verbundprofil nach einem der vorangehenden Ansprüche 2 oder 3, **dadurch gekennzeichnet, dass** der aufschäumende Baustoff (11) mit einer Schutzschicht (12), insbesondere aus PVC überzogen ist.

5. Verbundprofil nach einem der vorangehenden Ansprüche, in welchem die Metallprofile (2, 3) mit Metallbolzen (15) miteinander verbunden sind, **dadurch gekennzeichnet, dass** der Gesamtquerschnitt der Bolzen pro Laufmeter des Profils weniger als etwa 250 mm²/m, vorzugsweise etwa 130 mm²/m beträgt, dass insbesondere der Durchmesser (D) der Metallbolzen (15) weniger als 5 mm, vorzugsweise weniger als 4 mm beträgt und pro Laufmeter des Verbundprofils weniger als 12 Bolzen, vorzugsweise etwa 10 Bolzen (15) angeordnet sind.

6. Verbundprofil nach einem der Ansprüche 1 bis 5, **dadurch gekennzeichnet, dass** die Metallprofile (2, 3) mit einem Isolationsmaterial (20) gefüllt sind, und dass die Oberfläche der Metallprofile (2, 3) mit einer Deformation, insbesondere einer Körnung (21) versehen ist, um das Isolationsmaterial (20) in einer vorbestimmten Lage zu halten.

## Claims

1. Composite profile (1) for frames of wall elements,
doors or windows,
with at least two metal profiles (2, 3) consisting of steel that are connected to one another and are held at a distance (A) from one another, wherein an intermediate space (4) is formed between the metal profiles (2, 3),
and with a fire-resistant and/or heat-resistant insulation material (5) which is arranged in the intermediate space (4), whereinon at least one side of the composite profile (1), the surface (6, 7) of the insulation material is arranged displaced inwards in relation to the lateral surface (8, 9) of the metal profiles (2, 3), through which a recess (10) is formed between the surfaces (8, 9) of the metal profiles (2, 3), and that placed into the recess (10) is a construction material (11) that foams up at high temperature,
**characterised in that** closure elements, in particular a door lock (13) or a striking plate (14), are arranged in the area of the recess (10).

2. Composite profile in accordance with claim 1, chararacterised in that on both sides of the composite profile (1), the surface (6, 7) of the insulation material is arranged displaced inwards.

3. Composite profile in accordance with claim 1 or 2, **characterised in that** the thickness (d) of the construction material (11) that foams up corresponds approximately to the depth (t) of the recess (10).

4. Composite profile in accordance with one of the preceding claims 2 or 3, **characterised in that** the construction material (11) that foams up is covered by a protective layer (12), in particular made of PVC.

5. Composite profile in accordance with one of the preceding claims, in which the metal profiles (2, 3) are connected to one another with metal bolts (15), **characterised in that** the overall cross-section of the bolts per running metre of the profile is less than about 250 mm? per metre, preferably around 130 mm2 per metre; that in particular the diameter (D) of the metal bolts (15) is less than 5 mm, preferably less than 4 mm; and fewer than 12 bolts, preferably around 10 bolts (15), are arranged per running metre of the composite profile.

6. Composite profile in accordance with one of the claims 1 to 5, **characterised in that** the metal profiles (2, 3) are filled with an insulation material (20), and that the surface of the metal profiles (2, 3) is equipped with a deformation, in particular a granulation (21), in order to hold the insulation material (20) in a predetermined position.

## Revendications

1. Profilé composite (1) pour des châssis d'éléments de paroi, de portes ou de fenêtres,
comportant au moins deux profilés métalliques (2, 3) consistant en acier qui sont reliés et qui sont maintenus à une distance (A) l'un de l'autre, un espacement (4) étant formé entre ces profilés métalliques (2, 3),
et un matériau isolant (5) résistant au feu et/ou à la chaleur qui est disposé dans l'espacement (4),
la surface (6, 7) du matériau isolant, sur au moins un côté du profilé composite (1), étant décalée vers l'intérieur par rapport à la surface latérale (8, 9) des profilés métalliques (2, 3), ce qui forme un creux (10) entre les surfaces (8, 9) des profilés métalliques (2, 3), et en ce qu'un matériau de construction (11) qui s'expanse à une temperature accrue est placé dans le creux (10),
**caractérisé en ce que** des elements de fermeture, en particulier une serrure de porte (13) ou une gâche (14), sont disposés dans la zone du creux (10).

2. Profilé composite selon la revendication 1, **caractérise en ce que** la surface (6, 7) du matériau isolant est décalée vers l'intérieur des deux côtés du profilé composite (1).

3. Profilé composite selon la revendication 1 ou 2, **caractérisé en ce que** l'épaisseur (d) du matériau de construction qui s'expanse (11) correspond à peu près a l'épaisseur (t) du creux (10).

4. Profilé composite selon l'une des revendications 2 ou 3 précédentes, **caractérisé en ce que** le matériau de construction qui s'expanse (11) est recouvert d'une couche de protection (12), en particulier en PVC.

5. Profilé composite selon l'une des revendications précédentes, dans lequel les profilés métalliques (2, 3) sont reliés entre eux par des tiges métalliques (15), **caractérisé en ce que** la section transversale totale des tiges par mètre du profilé est inférieure àenviron 250 mm2/m, de préférence environ 130 mm2/m et **en ce que** le diamètre (D), notamment, des tiges métalliques (15) est inférieur à 5 mm, de préférence à 4 mm, et moins de 12 tiges, de préférence environ 10 tiges (15) sont disposées par mètre de profilé composite.

6. Profilé composite selon l'une des revendications 1 à 5, **caractérisé en ce que** les profilés métalliques (2, 3) sont remplis avec un matériau isolant (20) et **en ce que** la surface des profilés métalliques (2, 3) est pourvue d'une déformation, en particulier une granulation (21), afin de maintenir le matériau isolant (20) dans une position prédéfinie.
